# FASCICULE DE BREVET EUROPEEN

(11) **EP 1 684 131 B1**
(45) Date de publication et mention de la délivrance du brevet: **11.08.2010**
(21) Numéro de dépôt: 05292781.1
(22) Date de dépôt: 23.12.2005
(51) Int. Cl.: G03G 15/20, G03G 15/16

(54) **Imprimante laser numérique et procédé d'impression de documents**
Digitaler Laserdrucker und Verfahren zum Drucken von Dokumenten
Digital laser printer and method for printing of documents

(30) Priorité: 24.12.2004 FR 0413875
(43) Date de publication de la demande: 26.07.2006
(73) Titulaire: MGI FRANCE, 94200 Ivry sur Seine (FR)
(72) Inventeur: Abergel, Edmond, 75012 Paris (FR)
(74) Mandataire: Debay, Yves

(56) Documents cités:
- EP-A- 0 580 280
- EP-A- 0 722 129
- GB-A- 2 300 384
- US-A- 6 108 022
- US-B1- 6 577 826

## Description

L'invention concerne une solution technique et économique d'impression numérique sur substrat plastique ou papier, permettant des productions de petite et moyenne série.

Cette solution comprend un matériel associé à un procédé, pour la production, avec impression numérique avec de l'encre en poudre (toner), de documents sans overlay sur PVC ou sur tout autre substrat plastique ou papier et ceci avec une excellente maîtrise de la position de l'impression.

Une application envisageable parmi d'autres peut être la production de cartes bancaires en plastique avec ou sans puce électronique, ou encore de papiers d'identité, permis de conduire, etc ...

Les feuilles ou cartes plastiques en PVC sont en général imprimées en offset, en sérigraphie ou encore plus récemment par une technique numérique laser sur des supports plastiques autres que du PVC.

Cette impression est, le plus souvent, réalisée sur des feuilles qui sont assemblées pour former une impression recto verso pour le document final, auquel on rajoute sur le recto et le verso une surcouche de protection (overlay) transparent le plus souvent en PVC.

Cet assemblage ainsi constitué est placé dans une presse et l'on opère un cycle température et pression pour lier la surcouche de protection.

Ces feuilles sont ensuite utilisées dans leur format imprimé ou découpées pour obtenir des cartes ou des objets de forme désirée.

Les difficultés lors d'une impression laser sur plastique, et particulièrement sur PVC, sont :
- la non déformation du support,
- l'obtention d'une bonne tenue de l'encre en poudre (Toner) sur le support,
- l'obtention d'un produit sans surcouche de protection (overlay),
- l'obtention du bon positionnement de l'impression avec une bonne répétitivité.

Le document US 6 577 826 décrit un appareil de réalisation d'image sur du papier. Ce type d'appareil comprend un rouleau de chauffage et un rouleau de pression entre lesquels passe le papier. La température du rouleau chauffant peut être ajustée ainsi que la force de pression du rouleau de pression.

Le document EP 0 722 129 décrit un dispositif de contrôle de température de fixation équipant un copieur. Le document GB 2 300 384 se rapporte à une méthode pour former des articles laminés. Le document US 6 108 022 divulgue une méthode de fabrication de documents d'identification. Une méthode d'impression de cartes est également divulguée par le document EP 0 580 280.

Les documents US 4,549,803 et US 4,719,489 présentent des appareils d'impression qui contrôle la fixation d'un toner sur un substrat plastique en gérant la température du rouleau de fixation. Toutefois, un tel dispositif ne permet qu'un contrôle limité de la fixation pour permettre la bonne tenue du toner le substrat.

Le but de l'invention est d'obtenir, d'une façon économique, pour des petites ou moyennes séries, une production de documents en plastique présentant des informations graphiques, et éventuellement de personnaliser avec une impression numérique laser pour permettre une grande flexibilité dans les informations de personnalisation. L'invention consiste donc à utiliser la technique d'impression laser avec un toner en poudre quel que soit le substrat, même pour du PVC qui supporte difficilement les températures d'impression normalement utilisées pour les autres plastiques. Subsidiairement l'invention vise à obtenir une très bonne tenue de l'encre sur du PVC ou sur un autre substrat sans avoir nécessairement recours à une surcouche (overlay) de protection.

Ce but est atteint par une imprimante selon la revendication 1.

Selon d'autres particularités, l'imprimante est telle que définie dans les revendications 2 à 6.

Un deuxième but de l'invention est de proposer un procédé d'impression de documents sur tout substrat papier ou plastique à l'aide de l'imprimante selon l'invention.

Ce but est atteint par un procédé selon la revendication 7.

Le produit final obtenu est donc sans surcouche (overlay).

Selon d'autres particularités, le procédé est tel que défini dans les revendications 8 à 10.

Selon une autre particularité, le substrat imprimé sur une face est assemblé avec un autre substrat de façon à obtenir, en accolant les deux substrats côté non imprimé, un produit final imprimé recto verso avec une épaisseur définie, puis l'ensemble est placé entre deux plaques de différents matériaux, et laminé avec une pression et une température contrôlées pour permettre d'obtenir un assemblage des substrats.

Cette étape permet d'assurer une excellente précision pour la position de l'impression, et de permettre de réaliser des impressions recto et verso des produits notamment en PVC.

D'autres particularités et avantages de la présente invention apparaîtront plus clairement à la lecture de la description ci-après, faite en référence aux dessins annexés, dans lesquels :
- la figure 1 représente les sous-ensembles constituant l'imprimante.
- la figure 2 représente l'implantation des impressions sur un support.
- la figure 3 représente la préparation en vue de la lamination.
- la figure4 représente le produit en sortie de lamination.
- la figure 5 représente les sous-ensembles constituant l'imprimante.
- la figure 6 représente les différents mécanismes de l'imprimante.
- la figure 7 représente la carte de contrôle.
- la figure 8 représente le schéma fonctionnel pour chaque consigne de commande en température et de pression.
- la figure 9 représente le schéma fonctionnel de la la gestion de la tension de fixation du toner sur le substrat.

La description de l'invention et de son fonctionnement sera faite en relation aux différentes figures.

Les feuilles à imprimer sont placées dans le chargeur (1, figure 1), ayant par exemple une capacité de plusieurs milliers de feuilles de format maximum 350x500mm, et d'épaisseur comprise entre 80 et 300µm.

Les feuilles sont prélevées au-dessus de la pile par un dispositif à dépression, non représenté, et introduites dans un chemin de transport vers l'imprimante.

Ce chemin de transport introduit ensuite les feuilles dans un margeur (2, figure 1) pour les positionner par rapport à un bord de référence qui est, par exemple, le côté gauche du substrat pris dans le sens du défilement.

Des contrôles tels que la présence du substrat et la détection de doubles sont réalisés par des capteurs au niveau de ce margeur.

En option, un dispositif, non représenté, soufflant de l'air ionisé est placé entre la sortie du margeur (2) et l'entrée de l'imprimante laser (3). Ceci en vue de maîtriser les charges électrostatiques du substrat utilisé.

Le moteur de l'imprimante laser (3), par exemple couleur, est un produit du commerce qui peut imprimer plusieurs milliers de pages par heure. L'imprimante utilise une encre en poudre (toner constitué de résine acrylique styrène) et les différents mécanismes de l'imprimante sont constitués d'un moteur d'impression (30, figure 6), d'un système de chauffage (F, figure 6), d'un dispositif d'éjection de feuilles qui sont contrôlés par un système informatique (5), de type PC ou autre ordinateur.

Ce système informatique permet la mise au format des fichiers, des images, graphiques ou informations de personnalisation, la gestion du taux de transfert de toner, de la température et de la pression sur le substrat, en fonction de la nature du substrat. Cette gestion est une particularité de cette innovation qui permet l'impression notamment sur des substrats ayant un point vikat très bas tel que par exemple, le PVC.

Les documents imprimés sont réceptionnés dans un magasin de sortie (4).

Les figures 2 (a) et (b) représentent les dispositions possibles de l'impression sur le substrat. La figure 2 (a) montre les positions d'image qui sont au nombre de 21 ou plus dans le cas où l'invention est appliquée à la production de cartes aux formats ISO.

Une des particularités, avec l'impression numérique, est de permettre d'obtenir des impressions de variables et modifiables sur le support pour permettre l'impression de documents tels que cartes d'identité, permis de conduire, carte bancaire, carte vitale, carte porte monnaie électronique, cartes de fidélité, etc... sur un même support.

La figure 2 (b) représente une impression pleine page utilisée éventuellement pour des pages ou affiches publicitaires.

La figure 3 illustre l'assemblage de substrats en vue de procéder à une lamination par application de pression et/ou de température sur le substrat ou un assemblage de plusieurs substrats imprimés.

La figure 3 (a) montre un assemblage qui permet, par exemple, de produire des cartes au format ISO.

Les substrats, imprimés (31, 32) sur une seule face, forment respectivement le recto (35) et verso (36) de la carte. Un substrat intermédiaire (37) préencollé ou de nature à produire le soudage ou le collage à chaud lors de la lamination peut être intercalé entre les deux feuilles accolées par leur face non imprimée.

Ce substrat intermédiaire (37) permet, par son épaisseur définie, d'obtenir un substrat d'épaisseur désirée après lamination.

Cette opération de lamination du substrat imprimé permet une vitrification du toner (33, 34, 40, figure 4).

La figure 3 (b) représente une préparation avec un seul substrat imprimé.

Après cette opération de lamination, nous obtenons des substrats qui ont une impression avec une encre vitrifiée, et sans overlay, recto verso cas de la figure 4 (a) et seulement une face imprimée pour la figure 4 (b).

Pour permettre la mise en oeuvre de l'invention, le fonctionnement d'un moteur d'impression laser couleur (3, figure5) a été modifié en le faisant piloter par une carte de contrôle (6) dialoguant avec l'ordinateur de gestion (5), lequel envoi les commandes d'impression au moteur d'impression (3). Le moteur d'impression (30) d'une imprimante laser (3) est, comme représenté schématiquement figure 6, constitué d'un dispositif (THV) qui assure le transfert de la poudre de toner vers le substrat (St), d'un capteur de vitesse de défilement (CVD) mesurant la vitesse de défilement du substrat (St) et d'un four (F) (fuser) qui est en général un dispositif constitué de 2 rouleaux fixes entraînant une bande asservie en température par un capteur de température (CT1). Un deuxième rouleau (B) de pression (backup) est appliqué avec pression sur un des deux rouleaux du four et sa température est contrôlée par un asservissement qui utilise les mesures effectuées par un capteur (CT2). La pression exercée sur le substrat (St) par le rouleau (B) est ajustée par un moteur d'ajustement de pression (MAP). Un asservissement en pression est réalisé en utilisant un capteur de pression (CP) placé dans l'axe de poussée du rouleau de pression (B) commandé par le moteur (MAP).

Afin de pouvoir imprimer avec un moteur d'impression tel que celui décrit ci-dessus sur de nombreux types de substrats plastiques ou papiers et notamment sur du PVC et afin d'obtenir une accroche de l'impression qui permette d'exploiter le substrat imprimé avec ou sans surcouche de protection, la carte de contrôle a dû intervenir sur les points suivants :
- gestion de la température du four (F) avec optimisation durant les périodes de non impression,
- gestion de la tension (THV) de fixation du toner sur le substrat,
- gestion de la pression appliquée par le rouleau de backup (B) pendant la pression,
- gestion de la cadence d'introduction des feuilles par la mesure de CVD.

La carte de contrôle intervenant sur ces points est constituée, comme représenté figure 7, de l'association d'un micro-contrôleur avec un circuit de logique programmable (PLD). Ce circuit de logique programmable (PLD) a pour but d'assurer la gestion des ressources du microprocesseur : mémoires RAM/ROM, entrées/sorties, la gestion des entrées/sorties du processus, la gestion des convertisseurs analogiques-numériques et numériques-analogiques pour convertir, d'une part, les signaux délivrés par les capteurs de température et de vitesse de défilement et, d'autre part, de transformer les consignes numériques en commandes analogiques, une logique de gestion d'EEPROM et des fonctions de sécurité. Cette carte (6) de contrôle est interfacée avec l'ordinateur de gestion de l'imprimante par une connexion de type Ethernet ou RS232 ou USB ou autre moyen de communication, et communique avec l'imprimante par des entrées et sorties analogiques et numériques.

La gestion de la température, effectuée par la carte (6), concerne principalement l'alimentation électrique du four « fuser » (F) et du rouleau (B) de compression « backup » et de leur capteur ou sonde de température respectifs (CT1, CT2) et du capteur de vitesse de défilement (CVD).

Le capteur (CVD) de vitesse de défilement fourni un signal électrique image de la vitesse de défilement du substrat. Le signal électrique image de la vitesse de défilement du substrat est transformé en une information numérique image de la vitesse de défilement par un convertisseur analogique numérique de la carte (6) de contrôle. L'information numérique image de la vitesse de défilement est transmise à l'ordinateur de contrôle (5) par la carte (6) de contrôle. L'information numérique image de la vitesse de défilement est traitée par l'ordinateur de contrôle (5) afin de déterminer les consignes de températures à appliquer.

La méthode retenue pour gérer la température de cuisson du toner consiste à maintenir, de façon continue, la température de régulation du four (F) de la machine en adaptant en permanence la température de consigne.

Cette température est maintenue et corrigée de façon continue durant l'impression du substrat et aussi pendant les intervalles de temps entre phases d'impression.

Cette adaptation de température consiste en un décalage de la courbe de commande par ajout d'une valeur de décalage « offset » en surchauffe ou sous chauffe. Cette valeur de décalage "offset" sera fonction du support à imprimer, de l'état d'avancement de l'impression sur le substrat, tout en assurant la mise en température de la machine, la sécurité et le changement de consigne progressif.

Les variations de consigne seront progressives et en cohérence avec les temps de chauffe ou de refroidissement du moteur (30) de l'imprimante.

Ainsi, à l'entrée d'un substrat détecté dans l'imprimante, il sera souhaitable d'augmenter la consigne prévue pour le type de substrat d'une valeur de décalage en surchauffe pour permettre de compenser les pertes dues à l'absorption par le substrat puis, au fur et à mesure de la montée en température du substrat, de diminuer la consigne, voire d'appliquer un décalage en sous chauffe pour éviter de franchir le point de ramollissement du substrat.

Le schéma fonctionnel pour chaque consigne de commande en température est celui représenté figure 8 et répété pour chaque ligne de régulation en température c'est à dire pour le four (F) « fuser » et pour le rouleau (B) en pression « Backup ».

Les signaux de mesure du capteur en température (CT1, CT2) respectivement du fuser ou du backup sont envoyés sous forme analogique au convertisseur analogique digital qui les transforme en signaux numériques traités ensuite par la fonction de transfert de la carte de contrôle (6) pour déterminer ainsi un signal de commande Vout, lequel est appliqué à un convertisseur numérique-analogique pour fournir la consigne de commande appliquée à l'électronique du fuser ou du backup des moteurs d'impressions (30). Un logiciel de paramétrage des points de consignes à appliquer au fuser ou au backup, exécuté sur l'ordinateur de contrôle (5), permet de délivrer des points de consigne, lesquels sont traités par une fonction d'ajustement progressive de la consigne pour modifier la fonction de transfert (f1). Le programme (P1) de la carte de contrôle (6) met en oeuvre les convertisseurs analogiques digitaux et la fonction de transfert ainsi que la fonction d'ajustement progressif de la consigne. Deux programmes sont ainsi mis en oeuvre, l'un pour la commande du four, l'autre pour la commande du rouleau.

Pendant les intervalles de temps entre phases d'impression, le programme (P1) de la carte (6) gère l'optimisation de la régulation en température du four, en fournissant en continu une énergie au rouleau (B) de compression "backup" pour compenser sa perte en énergie.

Cette énergie sera fournie également dans les périodes où le four (fuser) n'est pas en chauffe et régulée en fonction de la déperdition. Cette limitation est dépendante du support à imprimer et des périodes d'impression.

La consigne de commande en température du four (F) "Fuser" est analysée par le programme (P1) et, en cas de période de non chauffe, c'est le rouleau (B) en pression "backup" qui est alimenté avec une commande de type à modulation de largeur d'impulsion (PWM, pulse width modulation), limitant ainsi l'énergie fournie au moteur (3) au strict nécessaire.

Le temps de cycle de chauffe est, comme on le verra en liaison avec le tableau T1, paramétrable en fonction du support et du cycle machine en cours (impression du substrat ou attente impression).

Un deuxième tableau T2 contient les plages de températures appliquées au substrat en fonction de la vitesse de défilement du substrat. Une plage de température pour le four (F) est donnée par une température (Temp. Fuser min.) minimale du four et une température (Temp. Fuser max.) maximale du four. Une plage de température pour le rouleau (B) de pression est donnée par une température (Temp.Backup min.) minimale du rouleau de pression et une température (Temp.Backup max) maximale du rouleau de pression. Une plage de vitesse du substrat (St) est donnée par une vitesse (CVD min) minimale du substrat et une vitesse (CVD max) maximale du substrat. Différentes plages de températures correspondent à différentes vitesses du substrat. L'augmentation de la vitesse du substrat détectée par les moyens de détections (6), implique une augmentation des consignes de températures calculées par l'ordinateur (5) de contrôle.

Le schéma fonctionnel de la gestion de la tension de fixation du toner sur la feuille « THV » est représenté figure 9.

La tension de THV (Unité de haute tension) est ajustée par adaptation de la largeur d'impulsion (PWM) du générateur de tension

La méthode retenue consiste à ajuster la largeur en fonction du type de support à imprimer (voir tableau de paramétrage T ci après).

La valeur de THV est générée à partir de l'ordinateur (5) de contrôle de la machine par utilisation du tableau T mémorisé par l'ordinateur indiquant les valeurs des paramètres de consigne en fonction du substrat utilisé.

La pression exercée par le rouleau (B) de backup sur le toner est contrôlée par un capteur CP et ajustée par un moteur (MAP) actionnant un ressort de pression du rouleau (B) en fonction des paramètres de pression définis en correspondance avec le substrat utilisé.

Cette pression est fonction du type de substrat introduit dans l'imprimante.

Le paramétrage concerne les consignes définies dans un tableau de l'ordinateur (5) de gestion. Les consignes concernées sont :
- Température du Fuser (Ci),
- Température du Backup (C'i),
- Répartition de chauffe en Impression (%i),
- Répartition de chauffe en inter impression (%'i),
- Consigne de tension (Ui),
- Pression sur le substrat (Pi).

Les différentes consignes sont fonction des différents types de substrat.

Le choix est réalisé par l'opérateur sur l'ordinateur de gestion à l'aide d'une interface interactive lui permettant, en début d'impression, de définir le type de substrat utilisé pour l'impression.

Dans le tableau T1 présenté ci-après en annexe, les consignes seront représentées par les symboles Ci, C'i, Ui, Pi, et les répartitions ou valeurs de décalage en surchauffe ou en sous chauffe en %i.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration mais peuvent être modifiés dans le domaine défini par la portée des revendications jointes.

### ANNEXE

**Tableau T1**

| Type de substrat | Température Fuser | Température Backup | Chauffe en impression | Chauffe inter impression | THV | Pression |
|---|---|---|---|---|---|---|
| Papier 80g | C1 | C'1 | %1 | %'1 | U1 | P1 |
| Carton | C2 | C'2 | %2 | %'2 | U2 | P2 |
| PVC | C3 | C'3 | %3 | %'3 | U3 | P3 |
| PET | C4 | C'4 | %4 | %'4 | U4 | P4 |
| Polycarbonate | C5 | C'5 | %5 | %'5 | U5 | P5 |
| PC-ABS | C6 | C'6 | %6 | %'6 | U6 | P6 |
| Autre substrat | Ci | C'i | %i | %'i | Ui | Pi |
| ... | | | | | | |

**Tableau T2**

| Type de substrat | Temp. Fuser min. | Temp. Fuser max. | Temp. Backup min. | Temp. Backup max | CVD max | CVD min |
|---|---|---|---|---|---|---|
| | | | | | | |
| | | | | | | |
| | | | | | | |
| | | | | | | |
| | | | | | | |
| | | | | | | |
| | | | | | | |
| | | | | | | |
| | | | | | | |
| | | | | | | |

## Revendications

1. Imprimante laser numérique pour la réalisation de documents imprimés sur tout substrat (St) plastique ou papier, comportant un moteur (30) laser doté d'un four (F) et d'un rouleau de pression (B) chacun associés à un capteur de température (CT1, CT2), une carte de contrôle (6) pour contrôler le moteur (30) laser, l'imprimante comportant une application logicielle permettant l'asservissement en température à la fois du rouleau dé pression (B) et d'un rouleau de chauffage du four (F), ladite application intervenant sur :
- des moyens (CT1, P1) de contrôler en permanence, pendant les phases d'impression, la température du four (F) de l'imprimante laser en fonction de la température mesurée en continu,
- des moyens (CT2, P2) de contrôler en permanence, pendant les phases d'impression et les phases de non impression, la température du rouleau de pression (B) en fonction de la température mesurée de celui-ci, par rapport à des consignes établies en fonction du substrat (St) et de la phase d'impression ou de non impression,
- des moyens (CP) de contrôler la pression appliquée par le rouleau de pression (B) sur le substrat et de mesurer en permanence cette pression,
- des moyens (CVD) de contrôler la vitesse de défilement du substrat et d'adapter les températures et pression en fonction de la vitesse mesurée, et
- des moyens (THV) de mesurer et adapter la tension du système de transfert de toner sur lé substrat,
ces différents moyens de contrôle et/ou de mesure (CT1, P1, CT2, P2, CP, CVD) et d'adaptation (THV) formant des éléments de l'imprimante.

2. Dispositif selon la revendication 1, **caractérisé en ce qu'**il comporte, dans l'application, un tableau définissant, en fonction du type de substrat (St), les températures de consigne du four (F) et du rouleau de pression (B), la pression du rouleau à appliquer par le rouleau de pression (B), les décalages en surchauffe à appliquer au début de l'impression et à appliquer sous chauffe pendant l'impression une fois que le substrat (St) a augmenté en température, et la tension de commande de dispositif de transfert adapté au substrat (St).

3. Dispositif selon la revendication 1 ou 2, **caractérisé en ce que** l'application logiciel comporte des moyens permettant à un utilisateur, par une interface interactive, de sélectionner le type de substrat (St) utilisé pour la pression et de déterminer ainsi, en fonction du tableau mémorisé par le logiciel, les conditions de fonctionnement du moteur d'impression.

4. Dispositif selon une des revendications 1 à 3, **caractérisé en ce qu'**il comporte un système d'approvisionnement en feuilles (1) et un système assurant la décharge électrostatique des feuilles de substrat (St).

5. Dispositif selon une des revendications 1 à 4, **caractérisé en ce que**, en sortie (4) du moteur d'impression, on applique sur le substrat (St) imprimé une température et une pression pour vitrifier l'encre dans le substrat (St), notamment dans les cas de substrats en PVC.

6. Dispositif selon une des revendications 1 à 5, **caractérisé en ce que** les moyens de régulation de la carte de contrôle (6) utilisent une modulation en largeur d'amplitude pour commander en température le four (F), le rouleau d'impression (B) et le dispositif de transfert de toner (THV).

7. Procédé d'impression de documents sur tout substrat papier ou plastique à l'aide de l'imprimante selon une des revendications 1 à 6, **caractérisé en ce qu'**il comprend au moins les étapes suivantes :
- élaboration d'un fichier informatique qui détermine l'image à imprimer, personnalisée ou non, sur le substrat (St),
- impression de l'image sur le substrat par l'imprimante laser numérique,
- application de pression et température sur le substrat (St) imprimé, en fonction de la vitesse du substrat, pour obtenir la vitrification de l'encre déposée sur le substrat (St).

8. Procédé selon la revendication 7, **caractérisé en ce que**, après l'application de pression et de température, une étape de découpe du produit obtenu au format désiré, éventuellement une étape de personnalisation par différents procédés et une étape d'application de pression ou de pression et de température pour coller par une surcouche de protection sur le produit.

9. Procédé selon la revendication 8, **caractérisé en ce que** la découpe du produit laminé est réalisée au format d'une carte ISO.

10. Procédé selon une des revendications 7 à 9, **caractérisé en ce que** le substrat imprimé (31) sur une face est assemblé avec un autre substrat (32) de façon à obtenir, en accolant les deux substrats (31, 32) côté non imprimé, un produit final imprimé recto verso avec une épaisseur définie, puis l'ensemble est placé entre deux plaques (42, 43) de différents matériaux, et laminé avec une pression et une température contrôlées pour permettre d'obtenir un assemblage des substrats (31, 32).

## Claims

1. Digital laser printer for the production of printed documents on any plastic or paper substrate (St), including a laser engine (30) provided with an oven (F) and with a pressure roller (B) each associated with a temperature sensor (CT1, CT2), and a control card (6) for control of the laser engine (30), **characterised in that** the printer includes a software application enabling the temperature control of both the pressure roller (B) and a heating roller of the oven (F), the said application acting on:
- means (CT1, P1) for continuously controlling the temperature of the oven (F) of the laser printer during the printing phases as a function of the continuously measured temperature,
- means (CT2, P2) for continuous control of the temperature of the pressure roller (B) during the printing and non-printing phases as a function of the measured temperature of the pressure roller, with respect to set points established as a function of the substrate (St) and of the printing or non-printing phase,
- means (CP) for controlling the pressure applied by the pressure roller (b) to the substrate and for continuously measuring this pressure,
- means (CVD) for control of the speed at which the substrate passes through and for adaptation of the temperatures and the pressure as a function of the measured speed, and
- means (THV) for measurement and adaptation of the voltage of the system for transfer of the toner to the substrate,
wherein these different means for control (CT1, P1, CT2, P2, CP, CVD) and/or for measurement and adaptation (THV) form elements of the printer.

2. Device as claimed in Claim 1, **characterised in that** it includes in the application a table which defines, as a function of the type of substrate (St), set point temperatures of the oven (F) and of the pressure roller (B), the roller pressure to be applied by the pressure roller, the heat-boosting offsets to be applied at the start of printing and be applied with heating during printing once the substrate (St) has risen in temperature, and the control voltage of the transfer device adapted to the substrate (St).

3. Device as claimed in Claim 2, **characterised in that** the software application includes means enabling a user, through an interactive interface, to select the type of substrate (St) used for the pressure and thus to determine the operating conditions of the print engine as a function of the table memorised by the software.

4. Device as claimed in any one of Claims 1 to 3, **characterised in that** it includes a sheet feeder system (1) and a system ensuring the electrostatic discharge of the sheets of the substrate (St).

5. Device as claimed in any one of Claims 1 to 4, **characterised in that** at the output (4) of the print engine a temperature and a pressure applicator is applied to the printed substrate (St) in order to glaze the ink in the substrate (St), in particular in the case of PVC substrates.

6. Device as claimed in any one of Claims 1 to 5, **characterised in that** the means for regulation of the control card (6) use pulse width modulation in order to control the temperature of the oven (F), the print roller (B) and the toner transfer device (THV).

7. Method of printing documents on any paper or plastic substrate with the aid of the printer as claimed in any one of Claims 1 to 6, **characterised in that** it comprises at least the following steps:
- preparation of a computer file which determines the image to be printed, customised or not, onto the substrate (St),
- printing of the image onto the substrate by the digital laser printer,
- application of pressure and temperature to the printed substrate (St), as a function of the speed of the substrate, in order to obtain glazing of the ink deposited on the substrate (ST).

8. Method as claimed in Claim 7, **characterised in that** after the application of pressure and of temperature it includes a step of cutting of the product obtained to the desired format, and possibly a step of application of pressure or of pressure and temperature in order to affix a protective overlay onto the product.

9. Method as claimed in Claim 8, **characterised in that** the cutting of the laminated product is provided in the format of an ISO card.

10. Method as claimed in any one of Claims 7 to 9, **characterised in that** the substrate (31) printed on one face is assembled with another substrate (32) in order to obtain a final product printed on both sides with a defined thickness by attaching the two substrates by their unprinted sides, and then the assembly is placed between two sheets (42, 43) of different materials and laminated with a controlled pressure and temperature in order to enable an assembly of the substrates (31, 32) to be obtained.

## Patentansprüche

1. Digitaler Laserdrucker zum Erzeugen von gedruckten Dokumenten auf jedem Kunststoff- oder Papier-Substrat (St), aufweisend einen Lasermotor (30), der mit einer Fixiereinheit (F) und einer Druckwalze (B) versehen ist, die jeweils einem Temperatursensor (CT1, CT2) zugeordnet sind, eine Steuerkarte (6) zum Steuern des Lasermotors (30), **dadurch gekennzeichnet, dass** der Drucker eine Software-Anwendung aufweist, die eine gleichzeitige Regelung der Temperatur der Druckwalze (B) und einer Heizwalze der Fixiereinheit (F) ermöglicht, wobei die Anwendung einwirkt auf:
- Mittel (CT1, P1) zum ständigen Regeln der Temperatur der Fixiereinheit (F) des Laserdruckers während der Druckphasen in Abhängigkeit von der durchgehend gemessenen Temperatur,
- Mittel (CT2, P2) zum ständigen Regeln der Temperatur der Druckwalze (B) während der Phasen des Druckens und der Phasen des Nichtdruckens in Abhängigkeit von der gemessenen Temperatur derselben im Verhältnis zu den in Abhängigkeit von dem Substrat (St) und der Phase des Druckens oder des Nichtdruckens festgesetzten Einstellwerte,
- Mittel (CP) zum Regeln des durch die Druckwalze (B) auf das Substrat aufgebrachten Drucks und zum ständigen Messen dieses Drucks,
- Mittel (CVD) zum Regeln der Laufgeschwindigkeit des Substrats und zum Anpassen der Temperaturen und des Drucks in Abhängigkeit von der gemessenen Geschwindigkeit, und
- Mittel (THV) zum Messen und Anpassen der Spannung des Systems zum Übertragen von Toner auf das Substrat,
wobei die verschiedenen Mittel zum Regeln (CT1, P1, CT2, P2, CP, CVD) und/oder Messen und Anpassen (THV) Elemente des Druckers bilden.

2. Vorrichtung gemäß Anspruch 1, **dadurch gekennzeichnet, dass** sie in der Anwendung aufweist: eine Tabelle, die in Abhängigkeit von dem Substrattyp (St) die Einstellwerttemperaturen der Fixiereinheit (F) und der Druckwalze (B), den durch die Druckwalze (B) aufzubringenden Malzendruck, die Aufheizverschiebungen, die zu Beginn des Druckens anzuwenden sind, und die Heizverminderungs-Verschiebungen, die während des Druckens anzuwenden sind, sobald die Temperatur des Substrats (St) angestiegen ist, und die Steuerspannung der Übertragungsvorrichtung in Anpassung an das Substrat (St) definiert.

3. Vorrichtung gemäß Anspruch 1 oder 2, **dadurch gekennzeichnet, dass** die Software-Anwendung Mittel aufweist, die einem Benutzer ermöglichen, mittels einer interaktiven Schnittstelle die Art des für das Drucken verwendeten Substrats (St) auszuwählen und so in Abhängigkeit von der von der Software gespeicherten Tabelle die Funktionsbedingungen des Druckmotors zu bestimmen.

4. Vorrichtung gemäß einem der Ansprüche 1 bis 3, **dadurch gekennzeichnet, dass** sie ein System (1) zum Bereitstellen von Druckbögen und ein die elektrostatische Entladung der Substrat-Druckbögen (St) sicherstellendes System aufweist.

5. Vorrichtung gemäß einem der Ansprüche 1 bis 4, **dadurch gekennzeichnet, dass** am Ausgang (4) des Druckmotors auf das bedruckte Substrat (St) eine Temperatur und ein Druck aufgebracht werden, um insbesondere im Fall von PVC-Substraten den Toner in dem Substrat (St) zu versiegeln.

6. Vorrichtung gemäß einem der Ansprüche 1 bis 5, **dadurch gekennzeichnet, dass** die Regulierungsmittel der Steuerkante (6) Amplitudenweiten-Modulation verwenden, um die Fixiereinheit (F), die Druckwalze (B) und die Toner-Transfer-Vorrichtung (THV) in Bezug auf die Temperatur zu steuern.

7. Verfahren zum Drucken von Dokumenten auf jedes Papier- oder Kunststoffsubstrat mit Hilfe des Druckers gemäß einem der Ansprüche 1 bis 6, **dadurch gekennzeichnet, dass** es mindestens die folgenden Schritte aufweist:
- Erstellen einer Computerdatei, die das individuell bearbeitete oder nicht individuell bearbeitete auf das Substrat (St) zu druckende Bild bestimmt,
- Drucken des Bildes auf das Substrat mittels des digitalen Laserdruckers,
- Aufbringen von Druck und Temperatur auf das bedruckte Substrat (St) in Abhängigkeit von der Geschwindigkeit des Substrats, um das Versiegeln des auf das Substrat (St) aufgebrachten Toners zu erreichen.

8. Verfahren gemäß Anspruch 7, **dadurch gekennzeichnet, dass** nach dem Aufbringen von Druck und Temperatur ein Schritt des Zuschneidens des erhaltenen Produktes in das gewünschte Format, möglicherweise ein Schritt des individuellen Bearbeitens mittels unterschiedlicher Verfahren und ein Schritt des Aufbringens von Druck oder von Druck und Temperatur zum Aufkleben einer Schutzschicht auf das Produkt erfolgen.

9. Verfahren gemäß Anspruch 8, **dadurch gekennzeichnet, dass** das Zuschneiden des laminierten Produktes im ISO-Kartenformat erfolgt.

10. Verfahren gemäß einem der Ansprüche 7 bis 9, **dadurch gekennzeichnet, dass** das auf einer Seite bedruckte Substrat (31) mit einem anderen Substrat (32) zusammengefügt wird, um durch Aneinanderkleben der beiden Substrate (31, 32) an der nicht bedruckten Seite ein auf der Vorderseite und auf der Rückseite bedrucktes Endprodukt mit einer definierten Dicke zu erhalten, wobei der Satz anschließend zwischen zwei Platten (42, 43) aus unterschiedlichen Materialien platziert wird und mit einem Druck und einer Temperatur laminiert wird, die so geregelt sind, dass ein Zusammenfügen der Substrate (31, 32) ermöglicht wird.
